# EUROPÄISCHE PATENTSCHRIFT

(11) **EP 3 235 073 B1**
(45) Veröffentlichungstag und Bekanntmachung des Hinweises auf die Patenterteilung: **01.02.2023**
(21) Anmeldenummer: 15813028.6
(22) Anmeldetag: 15.12.2015
(51) Int. Cl.: H01R 31/02, H01R 9/24, H01R 107/00, H01R 24/22

(54) **VERTEILER-STECKVERBINDERANORDNUNG FÜR EINEN GERÄTETRÄGER EINER LICHTBANDLEUCHTE**
DISTRIBUTOR PLUG-IN CONNECTOR ARRANGEMENT FOR A DEVICE CARRIER OF A STRIP-LIGHTING LUMINAIRE
ENSEMBLE CONNECTEUR ENFICHABLE-DISTRIBUTEUR POUR UN SUPPORT D'APPAREIL D'UN CHEMIN LUMINEUX

(30) Priorität: 17.12.2014 DE 202014106094 U; 05.10.2015 DE 202015105240 U
(43) Veröffentlichungstag der Anmeldung: 25.10.2017
(73) Patentinhaber: Zumtobel Lighting GmbH, 6850 Dornbirn (AT)
(72) Erfinder: BADER, Martin, 6850 Dornbirn (AT); BECHTER, Wolfgang, 6952 Hittisau (AT); GADNER, Wolfgang, 6912 Hörbranz (AT)
(74) Vertreter: Kiwit, Benedikt
(86) Internationale Anmeldenummer: PCT/EP2015/079845
(87) Internationale Veröffentlichungsnummer: WO 2016/096888

(56) Entgegenhaltungen:
- EP-A2- 1 150 399
- WO-A1-2015/089540
- DE-A1-102012 020 219
- DE-A1-102012 020 219
- DE-U1-202012 101 765
- US-A1- 2003 194 884

## Beschreibung

### 1. Gebiete der Erfindung

Die vorliegende Erfindung betrifft eine Verteiler-Steckverbinderanordnung für einen Geräteträger einer Lichtbandleuchte, einen Geräteträger mit einer derartigen Verteiler-Steckverbinderanordnung, sowie eine Lichtbandleuchte mit einem derartigen Geräteträger.

### 2. Hintergrund

Aus dem Stand der Technik ist eine Vielzahl von unterschiedlichen Lichtbandleuchten bekannt. Mit Lichtbandleuchten bzw. Lichtbandsystemen können vor allem große Räume (beispielsweise Supermärkte, Fabrikhallen, Büroräume, etc.) mit an diese Räume angepassten langen Lichtlinien ausgestattet werden. Üblicherweise weisen diese Lichtbandleuchten u-förmige Lichtbandschienen auf, in denen die Verkabelung, die (Steuer-)Elektronik und die Beleuchtungsmittel angeordnet werden können.

Zur Vereinfachung der Montage ist es ferner bekannt, die Lichtbandleuchten soweit möglich mit modularen Einheiten aufzubauen. Beispielsweise wird in der Druckschrift DE 20 2012 101 765 U1 offenbart, in einer u-förmigen Lichtbandschiene ein erstes Modul in Form eines Geräteträgers und ein zweites Modul in Form eines Leuchtmittelträgers anzuordnen.

Der Geräteträger weist dabei insbesondere eine darauf angeordnete Konverter-Einheit zur elektrischen Kopplung der Leuchtmittel an die in die Lichtbandleuchte geführte externe Stromversorgung auf. Der Leuchtmittelträger umfasst demgegenüber die eigentlichen Leuchtmittel, beispielsweise LEDs oder Leuchtstoffkörper.

In der Praxis hat sich nunmehr gezeigt, dass die Bereitstellung der für den Betrieb der Lichtbandleuchte bzw. des Lichtbandsystems notwendigen Verkabelung der einzelnen Module untereinander bzw. der Lichtbandleuchten miteinander vergleichsweise zeitaufwendig ist und im Übrigen fehleranfällig ist. Typischerweise muss bei der Montage eines Lichtbandsystems, das in der Regel mehrere (einzelne) Lichtbandleuchten umfasst, zumindest eine Kontaktierung mit einer externen Stromversorgung, eine elektrische Kontaktierung der einzelnen Lichtbandleuchten untereinander und eine elektrische Kontaktierung der jeweiligen Leuchtmittelträger mit dem Geräteträger bzw. mit den Geräteträgern vorgenommen werden.

Die US 2003/0194884 A1 offenbart einen elektrischen Verteilerblock zur Anwendung in modularen Wandsystemen unterschiedlicher Dicken. Die WO 2015/089540 A1 und DE 10 2012 020 219 A1 offenbaren jeweils eine Vorrichtung zum Kontaktieren von elektrischen Leitern und/oder elektrischen Steckverbindern bzw. Kontaktelementen. Die EP 1 150 399 A2 offenbart eine Verteiler-Steckverbinderanordnung gemäss dem Oberbegriff von Anspruch 1, insbesondere einen Anschlussverbinder für ein Leuchtenband. Ausgehend von diesem Stand der Technik stellt sich die vorliegende Erfindung die Aufgabe, eine Verteiler-Steckverbinderanordnung für einen Geräteträger und einen Geräteträger mit einer derartigen Verteiler-Steckverbinderanordnung bereitzustellen, mit denen eine Montage einer Lichtbandleuchte bzw. eines Lichtbandsystems wesentlich vereinfacht wird und mit denen die Fehleranfälligkeit der Verkabelung erheblich reduziert wird.

Diese und andere Aufgaben, die in der folgenden Beschreibung noch genannt werden oder vom Fachmann erkannt werden können, werden mit dem Gegenstand der unabhängigen Ansprüche gelöst.

### 3. Ausführliche Beschreibung der Erfindung

Eine erfindungsgemäße Verteiler-Steckverbinderanordnung für einen Geräteträger einer Lichtbandleuchte gemäß Anspruch 1 umfasst zumindest:
- erste Anschlussmittel zum Anschluss erster Leitungen eines ersten Stromversorgungskreises und zweiter Leitungen eines zweiten Stromversorgungskreises eines Geräteträgers, wobei zwischen dem ersten Stromversorgungskreis und dem zweiten Stromversorgungskreis eine Konverter-Einheit zur elektrischen Kopplung des ersten und zweiten Stromversorgungskreises vorgesehen ist;
- zweite Anschlussmittel, die mit einer Versorgungs-Steckverbinderanordnung in Eingriff bringbar sind, um die ersten Leitungen mit einer externen Stromversorgung zu verbinden;
- dritte Anschlussmittel, die mit einer Brücken-Steckverbinderanordnung eines weiteren Geräteträgers in Eingriff bringbar sind, die mit ersten und/oder zweiten Leitungen des weiteren Geräteträgers verbunden sind, um die ersten und/oder zweiten Leitungen des Geräteträgers mit den ersten und/oder zweiten Leitungen des weiteren Geräteträgers zu verbinden.

Mit anderen Worten schlägt die vorliegende Erfindung vor, im Wesentlichen alle an einem Geräteträger notwendigen Verkabelungen an einer Verteiler-Steckverbinderanordnung (d.h. in einem einzigen Steckverbinder-Gehäuse) zu konzentrieren, was im Vergleich zur im Stand der Technik üblichen Einzelverkabelungen bzw. der üblichen Verwendung von mehreren Steckverbinderanordnungen zu einer wesentlich verbesserten Übersichtlichkeit der Verkabelungen, und damit zu einer wesentlichen Vereinfachung der Montage einer Lichtbandleuchte führt. Die Verteiler-Steckverbinderanordnung mit ihren zumindest drei Anschlussmitteln ist somit erfindungsgemäß durch ein einziges, diese zumindest drei Anschlussmittel aufnehmendes, Steckverbinder-Gehäuse ausgebildet, wobei das Steckverbinder-Gehäuse vorzugsweise aus miteinander verrastbaren Kunststoffteilen bereitgestellt ist.

Vorzugsweise ist das erste Anschlussmittel als Klemmleiste ausgebildet, in die die ersten und zweiten Leitungen aufgenommen und eingeklemmt werden können. Das zweite Anschlussmittel umfasst vorteilhafterweise Buchsenelementen, in die korrespondierend ausgebildete Steckerelemente der Versorgungs-Steckverbinderanordnung aufnehmbar sind, um die ersten Leitungen mit einer externen Stromversorgung zu verbinden.

Schließlich ist es von Vorteil, dass die dritten Anschlussmittel ebenfalls Buchsenelementen umfassen, in die korrespondierend ausgebildete Steckerelemente der Brücken-Steckverbinderanordnung aufnehmbar sind, um die ersten und/oder zweiten Leitungen des Geräteträgers mit den ersten und/oder zweiten Leitungen des weiteren Geräteträgers zu verbinden. Durch die dritten Anschlussmittel und der Brücken-Steckverbinderanordnung kann somit eine Verkabelung zweier benachbarter Geräteträger vorgenommen werden.

Vorteilhafterweise sind an den zweiten Anschlussmitteln und/oder an den dritten Anschlussmitteln Rastelemente vorgesehen, um die Versorgungs-Steckverbinderanordnung und/oder die Brücken-Steckverbinderanordnung lösbar mit der Verteiler-Steckverbinderanordnung zu verbinden.

Ferner ist es bevorzugt, dass die Verteiler-Steckverbinderanordnung Rast-und/oder Anlagemittel umfasst, um die Verteiler-Steckverbinderanordnung lösbar mit dem Geräteträger zu verbinden.

Die Verteiler-Steckverbinderanordnung umfasst erfindungsgemäß zumindest zwei miteinander verrastbare Kunststoffgehäuseteile. Dadurch besteht die Möglichkeit, ein erstes Kunststoffgehäuseteil der Verteiler-Steckverbinderanordnung von der Rückseite her an den Geräteträger heranzuführen und das zweite Kunststoffgehäuseteil von der Vorderseite her an den Geräteträger heranzuführen, so dass bei einem Verrasten der beiden Kunststoffgehäuseteile der Geräteträger zwischen diesen eingeklemmt wird und somit verliersicher zwischen diesen angeordnet ist.

Ferner ist es bevorzugt, dass die Verteiler-Steckverbinderanordnung zumindest eine Führungshülse umfasst, in die ein Erdungskontaktelement der Versorgungs-Steckverbinderanordnung einführbar bzw. durchführbar ist, um eine Erdungsverbindung zwischen der Versorgungs-Steckverbinderanordnung und dem Geräteträger bereitzustellen.

Ferner betrifft die vorliegende Erfindung einen Geräteträger nach Anspruch 7.

Vorzugsweise sind die ersten und zweiten Leitungen am ersten Anschlussmittel der Verteiler-Steckverbinderanordnung angeschlossen, und zwar vorzugsweise derart, dass die ersten Leitungen und/oder die zweiten Leitungen an der Rückseite des Geräteträgers angeordnet sind, so dass die ersten Leitungen und/oder die zweiten Leitungen im montierten Zustand zur Lichtbandleuchte durch den Geräteträger verdeckt werden.

Weiterhin ist es bevorzugt, dass der Geräteträger im Wesentlichen einen u-förmigen Querschnitt aufweist, wobei die ersten und/oder zweiten Leitungen vorzugsweise innerhalb des u-förmigen Querschnitts des Geräteträgers (d.h. im Bereich der durch die beiden Schenkel des u-förmigen Querschnitts gebildet wird) angeordnet sind. Dadurch besteht die Möglichkeit die Leitungen in einem durch den u-förmigen Geräteträger geschützten Bereich anzuordnen, so dass die Leitungen weder beim Transport noch bei der Montage unbeabsichtigt verschoben oder beschädigt werden können.

Ferner ist es bevorzugt, dass die ersten und zweiten Leitungen bereits werksseitig vormontiert und am Geräteträger verliersicher befestigt wurden, so dass bei der Montage einer Lichtbandleuchte keine Einzelverdrahtung/-verkabelung mehr vorgenommen werden muss. Vorteilhafterweise müssen lediglich Steckverbinderanordnungen (die ebenfalls bereits werksseitig mit der Verkabelung bereitgestellt werden können) mit korrespondierenden Steckverbinderanordnungen verbunden werden, um eine vollständige Verkabelung der Lichtbandleuchte bereitstellen zu können.

Bevorzugt wird der Geräteträger aus einem Metallblech und besonders bevorzugt als integrales Stanz-Biege-Teil bereitgestellt.

Die Konverter-Einheit ist vorteilhafterweise an einer Vorderseite des Geräteträgers angeordnet. Unter der Vorderseite des Geräteträgers ist dabei der Bereich des Geräteträgers zu verstehen, der im montierten Zustand dem Leuchtmittelträger gegenüberliegt. Unter der Rückseite des Geräteträgers ist demgegenüber die Seit des Geräteträgers zu verstehen, der zur Lichtbandschiene gerichtet ist (in der bevorzugten Ausführungsform des Geräteträgers mit einem im Wesentlichen u-förmigen Querschnitt ist dies die Seite, an der die Schenkel des Geräteträgers angeformt sind).

Der erste Stromversorgungskreis ist dabei mit der externen Stromversorgung der Lichtbandleuchte (insbesondere eine übliche 230V-Netzversorgung) verbunden, wobei die Konverter-Einheit ein für die Leuchtmodule (insbesondere LED-Leuchtmodule) nutzbares Strom-Spannungs-Verhältnis bereitstellt.

Vorzugsweise ist die Verteiler-Steckverbinderanordnung beabstandet von einem Rand des Geräteträgers angeordnet. Diesbezüglich ist es weiterhin bevorzugt, dass zwischen dem Rand des Geräteträgers und der Verteiler-Steckverbinderanordnung zumindest ein Befestigungselement zur Befestigung des Geräteträgers an einer Lichtbandschiene angeordnet ist. Eine solche Ausgestaltung wird besonders bevorzugt, da durch eine derartige Anordnung von Verteiler-Steckverbinderanordnung und Befestigungselement eine freie Zugänglichkeit zum Befestigungselement ermöglicht wird (d.h. bei einer Montage müssen keine Kabel oder Steckverbinderanordnungen entfernt werden, um das Befestigungselement freizulegen und den Geräteträger an diesem an einer Lichtbandschiene oder einem Gebäudeteil befestigen zu können). Mit anderen Worten besteht dadurch die Möglichkeit, dass die werksseitig bereitgestellte Verkabelung bei einer Montage nicht mehr entfernt werden muss, was zu einer wesentlichen Zeiteinsparung bei einer Montage einer Lichtbandleuchte führt.

Vorteilhafterweise umfasst der zweite Stromversorgungskreis zumindest eine erste auf der Vorderseite des Geräteträgers angeordnete Steckverbinderanordnung, die derart ausgebildet ist, um mit einer zweiten auf einem Leuchtmittelträger angeordneten Steckverbinderanordnung in Eingriff gebracht zu werden, um den zumindest einen Leuchtmittelträger mit dem zweiten Stromversorgungskreis zu verbinden.

Vorteilhafterweise ist am Geräteträger nur eine Konverter-Einheit vorgesehen, mit der der Leuchtmittelträger bzw. die Leuchtmittelträger in Reihe geschaltet wird/werden, d.h. ausgehend von der Konverter-Einheit wird eine elektrische Verbindung zur ersten Steckverbinderanordnung hergestellt, die mit einem Leuchtmittelträger in Eingriff bringbar ist, wobei die elektrische Verbindung dann entweder zurück zur Konverter-Einheit geführt wird oder zu einer weiteren ersten Steckverbinderanordnung, an der ein zweiter Leuchtmittelträger anordnerbar ist. In diesem Fall wird eine elektrische Verbindung von der zweiten ersten Steckverbinderanordnung zurück zur Konverter-Einheit bereitgestellt. Soweit noch weitere erste Steckverbinderanordnungen auf den Geräteträger vorgesehen sind, wird dementsprechend von der letzten in Reihe geschalteten Steckverbinderanordnung eine Verbindung zurück zur Konverter-Einheit vorgesehen, um dadurch den Stromversorgungskreis wieder zu schließen.

Vorteilhafterweise wird die erste Steckverbinderanordnung an der Rückseite des Geräteträgers mit den zweiten Leitungen elektrisch verbunden. Ferner ist es bevorzugt, dass die Konverter-Einheit ebenfalls an der Rückseite des Geräteträgers mit den ersten und zweiten Leitungen elektrisch verbunden ist. Dadurch besteht die Möglichkeit, auch die Leitungen zur ersten Steckverbinderanordnung von der Konverter-Einheit bzw. die elektrischen Leitungen zur ersten Steckverbinderanordnung bzw. zu den ersten Steckverbinderanordnungen derart anzuordnen, dass diese im montierten Zustand der Lichtbandschiene nicht erkennbar sind, und somit den Leuchteindruck der Lichtbandleuchte nicht stören können. Zusätzlich oder alternativ können die Leitungen teilweise zumindest auch auf der Vorderseite des Geräteträgers angeordnet werden.

Ferner betrifft die vorliegende Erfindung eine Lichtbandleuchte, die zumindest einen oben beschriebenen Geräteträger mit einer oben beschriebenen Verteiler-Steckverbinderanordnung umfasst.

### 4. Bevorzugte Ausführungsformen:

Nachfolgend wird eine detaillierte Beschreibung der Figuren gegeben. In dieser zeigt:
- **Figur 1**: eine schematische Ansicht einer Verbinder-Steckverbinderanordnung, die mit einer Versorgungs-Steckverbinderanordnung (ohne Verkabelung) und einer Brücken-Steckverbinderanordnung (ohne Verkabelung) verbunden ist;
- **Figur 2**: eine weitere schematische Ansicht der in Figur 1 gezeigten Verteiler-Steckverbinderanordnung;
- **Figur 3**: die in den Figuren 1 und 2 gezeigte Verteiler-Steckverbinderanordnung ohne Versorgungs-Steckverbinderanordnung und ohne Brücken-Steckverbinderanordnung;
- **Figur 4**: die in den Figuren 1 und 2 gezeigte Brücken-Steckverbinderanordnung;
- **Figur 5**: eine weitere schematische Ansicht der in Figur 4 gezeigten Brücken-Steckverbinderanordnung;
- **Figur 6**: eine weitere schematische Ansicht der in den Figur 4 und 5 gezeigten Brücken-Steckverbinderanordnung;
- **Figur 7**: eine schematische Ansicht der in Figur 1 und 2 gezeigten Versorgungs-Steckverbinderanordnung;
- **Figur 8**: eine schematische Vorderansicht eines erfindungsgemäßen Geräteträgers;
- **Figur 9**: eine schematische Rückansicht des Geräteträgers aus Figur 8;
- **Figur 10**: eine schematische Ansicht einer weiteren Ausführungsform einer Verteiler-Steckverbindungsanordnung.

Figur 1 zeigt eine schematische Ansicht einer Verteiler-Steckverbinderanordnung 10, die mit einer Versorgungs-Steckverbinderanordnung 50 und einer Brücken-Steckverbinderanordnung 60 verbunden ist.

Die Verteiler-Steckverbinderanordnung 10 umfasst erste Anschlussmittel 11, in die erste Leitungen eines ersten Stromversorgungskreises und zweite Leitung eines zweiten Stromversorgungskreises eines Geräteträgers anschließbar/einklemmbar sind.

Die Verteiler-Steckverbinderanordnung 10 umfasst zweiten Anschlussmittel, die zum Anschluss der Versorgungs-Steckverbinderanordnung 50 dienen, wobei die zweiten Anschlussmittel in der in Figur 1 gezeigten Ansicht durch die Versorgungs-Steckverbinderanordnung 50 verdeckt sind.

Weiterhin umfasst die Verteiler-Steckverbinderanordnung 10 dritte Anschlussmittel, die mit der Brücken-Steckverbinderanordnung 60 verbunden werden können, um eine Kontaktierung mit einem weiteren Geräteträger zu ermöglichen. In der in Figur 1 gezeigten Ansicht sind die dritten Anschlussmittel durch die Brücken-Steckverbinderanordnung 60 verdeckt.

Wie in Figur 1 gut zu erkennen ist, wird das erste Anschlussmittel 11 durch eine Klemmleiste gebildet, in die die ersten und zweiten Leitungen eingeklemmt werden können. In der bevorzugten Ausführungsform sind am ersten Anschlussmittel Schraubklemmen 12 vorgesehen, um einen sicheren Anschluss der ersten und zweiten Leitungen an den ersten Anschlussmittel 11 bereitstellen zu können.

In der gezeigten bevorzugten Ausführungsform umfasst die Verteiler-Steckverbinderanordnung 10 Rast-und Anlagemittel 13, mit denen die Verteiler-Steckverbinderanordnung 10 an einem Geräteträger (vgl. Figuren 8 und 9) in Anlage gebracht werden kann. Erfindungsgemäß wird die Verteiler-Steckverbinderanordnung 10 durch zumindest zwei Gehäuseteile bereitgestellt, wobei ein Gehäuseteil von einer ersten Seite (vorzugsweise der Rückseite) an den Geräteträger herangeführt werden kann und ein zweites Teil von einer zweiten Seite (vorzugsweise von der Vorderseite) an den Geräteträger herangeführt werden kann bis die Rast-und Anlagemittel 13 verrasten und so den Geräteträger zwischen den Gehäuseteilen einklemmen.

Die Verteiler-Steckverbinderanordnung 10 umfasst weiterhin eine Führungshülse 14, in die ein Erdungskontaktelement 51 der Versorgungs-Steckverbinderanordnung 50 einführbar ist, um eine Erdungsverbindung zwischen der Versorgungs-Steckverbinderanordnung 50 und dem Geräteträger bereitstellen zu können. Die Versorgungs-Steckverbinderanordnung 50 umfasst weiterhin (Klemm-)Aufnahmen 53, in die die Verkabelung für die Versorgungsspannung geführt werden kann.

Die Versorgungs-Steckverbinderanordnung 50 und die Brücken-Steckverbinderanordnung 60 weisen vorzugsweise weitere Rastmittel 52, 61 auf, an denen ein Leuchtmittelträger (nicht gezeigt) verrastet bzw. in Anlage bringbar ist.

Figur 2 zeigt eine weitere schematische Ansicht der in Figur 1 gezeigten Verteiler-Steckverbinderanordnung 10 mit einer Versorgungs-Steckverbinderanordnung 50 und einer Brücken-Steckverbinderanordnung 60. Gleiche Teile sind mit denselben Bezugszeichen versehen.

Figur 3 zeigt eine schematische Ansicht der in den Figur 1 und 2 gezeigten Verteiler-Steckverbinderanordnung 10, wobei die Versorgungs-Steckverbinderanordnung 50 und die Brücken-Steckverbinderanordnung 60 entfernt wurden.

Wie in Figur 3 besonders gut zu erkennen ist, umfasst die Verteiler-Steckverbinderanordnung 10 auf ihrer Vorderseite (Oberseite) zweite Anschlussmittel 15, an der die Versorgungs-Steckverbinderanordnung 50 anordnerbar ist, um die ersten Leitungen mit einer externen Stromversorgung zu verbinden.

Zur Aufnahme der Versorgungs-Steckverbinderanordnung 50 umfasst das zweite Anschlussmittel 15 Buchsenelemente (nicht gezeigt), in die korrespondierend ausgebildete Steckerelemente (vgl. Figur 7) der Versorgungs-Steckverbinderanordnung 50 eingeführt werden können. Weiterhin umfasst das zweite Anschlussmittel 15 Führungs-und Rastmittel 16, um ein Einführen und Verrasten der Versorgungs-Steckverbinderanordnung 50 in dem zweiten Anschlussmittel 15 zu erlauben.

Benachbart zum zweiten Anschlussmittel 15 umfasst die Verteiler-Steckverbinderanordnung 10 dritte Anschlussmittel 17 zur Aufnahme der Brücken-Steckverbinderanordnung 60 eines weiteren Geräteträgers, um die ersten und/oder zweiten Leitungen eines Geräteträgers mit den ersten und/oder zweiten Leitungen eines weiteren Geräteträgers verbinden zu können. Auch das dritte Anschlussmittel 17 umfasst Buchsenelemente 18, in die Steckerelemente (vgl. Figur 6) der Brücken-Steckverbinderanordnung 60 eingeführt werden können. Ferner umfasst auch das dritte Anschlussmittel 17 Rastmittel 19, die mit korrespondierenden Rastmitteln der Brücken-Steckverbinderanordnung 60 in Eingriff gebracht werden können.

Die Figur 4 bis 6 zeigen verschiedene Ansichten der Brücken-Steckverbinderanordnung 60, um die ersten und/oder zweiten Leitungen eines Geräteträgers mit den ersten und/oder zweiten Leitungen eines weiteren Geräteträgers elektrisch zu verbindet. Wie in den Figuren 4 bis 6 gut zu erkennen ist, umfasst die Brücken-Steckverbinderanordnung 60 Steckerelemente 62, die in die korrespondierend ausgebildeten Buchsenelemente 18 (vgl. Figur 3) der Verteiler-Steckverbinderanordnung 10 eingeführt werden können. Weiterhin umfasst die Brücken-Steckverbinderanordnung 60 (Klemm-)Aufnahmen 63, in die die ersten und/oder zweiten Leitungen des weiteren Geräteträgers eingebracht und gehalten werden können.

Figur 7 zeigt eine schematische Ansicht der Versorgungs-Steckverbinderanordnung 50. Wie in Figur 7 gut zu erkennen ist, umfasst die Versorgungs-Steckverbinderanordnung 50 Steckerelemente 54, die in korrespondierend ausgebildete Buchsenelemente des zweiten Anschlussmittels 15 (vgl. Figur 3) einführbar sind, um eine Kontaktierung mit der Versorgungsspannung bereitstellen zu können. Die Versorgungsspannung wird dabei vorzugsweise durch eine elektrische Kontaktierung mittels der Buchsenelemente 53 der Versorgungs-Steckverbinderanordnung 50 bereitgestellt.

Figur 8 zeigt eine schematische Ansicht einer ersten Ausführungsform eines erfindungsgemäßen Geräteträgers 100, wobei in Figur 8 die Vorderseite des Geräteträgers 100 gezeigt ist.

Der Geräteträger 100 weist einen im Wesentlichen einen u-förmigen Querschnitt auf und ist im Wesentlichen integral aus einem Blech bereitgestellt. Vorzugsweise ist der Geräteträger 100 dabei als Stanz-Biege-Teil ausgebildet.

Auf der Vorderseite (bzw. Oberseite) des Geräteträgers 100 ist eine erste Steckverbinderanordnung 110 angeordnet, die ausgebildet ist, um mit einer zweiten auf einem Leuchtmittelträger (nicht gezeigt) angeordneten Steckverbinderanordnung in Eingriff gebracht zu werden, um den Leuchtmittelträger mit dem Stromversorgungskreis zu verbinden. Weiterhin sind auf der Vorderseite des Geräteträgers 100 eine Konverter-Einheit 120 und eine Verteiler-Steckverbinderanordnung 10 angeordnet.

Wie in Figur 8 zu erkennen ist, werden Leitungen 140 seitlich in den u-förmigen Geräteträger 100 (genauer in dem Bereich, der durch die Schenkel des u-förmigen Geräteträgers 100 gebildet wird) geführt und erstecken sich rückseitig bis zur Verteiler-Steckverbinderanordnung 10 (vgl. Figur 9). Die Leitungen 140 umfassen dabei erste Leitungen zur Bildung eines ersten Stromversorgungskreises, die mit einer externen Stromversorgungsquelle verbunden werden können und zweite Leitungen zur Bildung eines zweiten Stromversorgungskreises, mit dem die Leuchtmittel eines Leuchtmittelträgers (nicht gezeigt) betrieben werden können. Der Leuchtmittelträger wird dabei mit Hilfe der ersten Steckverbinderanordnung 110 mit den zweiten Leitungen elektrisch verbunden.

Die Leitungen 140 sind dabei in die ersten Anschlussmittel 11 (vgl. Figur 1) der Verteiler-Steckverbinderanordnung 10 eingeklemmt. In den zweiten Anschlussmittel 15 ist die Versorgungs-Steckverbinderanordnung 50 eingeführt, um die in der Verteiler-Steckverbinderanordnung 10 angeordneten ersten Leitungen der Leitungen 140 mit einer externen Stromversorgung zu verbinden. In der in den Figuren 8 und 9 gezeigten Ansicht ist im dritten Anschlussmittel 17 keine Brücken-Steckverbinderanordnung eines weiteren Geräteträgers aufgenommen.

Die ersten Leitungen der Leitungen 140, die über die Versorgungs-Steckverbinderanordnung 50 mit einer externen Stromversorgung verbunden sind, werden dabei rückseitig am Geräteträger 100 in die Konverter-Einheit 120 geführt. Die Konverter-Einheit 120 stellt ein von den Leuchtmitteln nutzbares Strom-Spannungs-Verhältnis bereit, das über die zweiten Leitungen der Leitungen 140 bis zur ersten Steckverbinderanordnung 110 geführt wird. Ferner sind im Geräteträger 100 (insbesondere im Bereich vor und hinter der Konverter-Einheit 120) mehrere Löcher 220 vorgesehen, durch die die ersten Leitungen auch vorderseitig an die Konverter-Einheit 120 herangeführt oder zweite Leitungen von der Konverter-Einheit 120 weggeführt werden können.

Schließlich umfasst der Geräteträger 100 zumindest in einem Randbereich ein Befestigungsmittel 180, vorzugsweise in Form eines Biegeteils (das vorteilhafterweise integral mit dem Geräteträger 100 ausgebildet ist), an der der Geräteträger 100 in einer Lichtbandschiene (nicht gezeigt) befestigt werden kann.

Figur 9 zeigt eine schematische Ansicht des Geräteträgers 100 aus Figur 8, wobei in Figur 9 die Rückseite des Geräteträgers 100 dargestellt ist.

Wie in Figur 9 gut zu erkennen ist, werden die Leitungen 140 auf der Rückseite des Geräteträgers 100 seitlich eingeführt und bis zur Verteiler-Steckverbinderanordnung 10 geführt und in dieser in den ersten Anschlussmitteln 11 aufgenommen (vorzugsweise mittels entsprechender Klemm-oder Schraubverbindungen). Die Leitungen 140 (d.h. die ersten und zweiten Leitungen) sind dabei in dem durch die Schenkel des u-förmigen Geräteträgers 100 gebildeten Bereichs mittels mehrerer Befestigungsschienen 200 verliersicher befestigt.

Wie in Figur 9 ebenfalls gut zu erkennen ist, sind die Leitungen 140 mittels Klemmen 210 mit der Konverter-Einheit 120 verbunden (genauer ist die Konverter-Einheit 120 funktional zwischen den ersten und zweiten Leitungen angeordnet).

Ferner ist an den Leitungen 140, im Bereich der über den Geräteträger 100 hinausgeht, eine Brücken-Steckverbinderanordnung (nicht gezeigt) vorgesehen, um die Leitungen 140 mit einem dritten Anschlussmittel einer Verteiler-Steckverbinderanordnung eines weiteren Geräteträgers in Eingriff bringen zu können, um die Leitungen 140 mit einem weiteren Geräteträger verbinden zu können. Dadurch besteht die Möglichkeit, mehrere Geräteträger 100 miteinander zu verschalten, beispielsweise um die gezeigte Konverter-Einheit 120 für den Betrieb mehrerer Leuchtmittelträger zu verwenden oder um die an einem Geräteträger 100 bereitgestellte externe Versorgungsspannung für mehrere Geräteträger zu verwenden.

Durch die den Geräteträger 100 besteht somit die Möglichkeit, im Wesentlichen die gesamte Verkabelung (insbesondere die Durchgangsverdrahtung, die Verdrahtung der Konverter-Einheit und die Verdrahtung der ersten Steckverbinderanordnung(en)) bereits werksseitig bereitstellen zu können, und zwar derart, dass die Verkabelung im montierten Zustand der Geräteträger 100 verdeckt sind, so dass eine negative Beeinträchtigung des Lichteindrucks vermieden wird.

Darüber hinaus kann durch die werksseitige Bereitstellung der Verkabelung verhindert werden, dass bei der Montage eine fehlerhafte Verdrahtung vorgenommen wird. Ferner besteht die Möglichkeit, die Leuchtmittel nur durch eine einzige Konverter-Einheit zu betreiben bzw. müssen nur so viele Konverter-Einheiten bereitgestellt werden, wie für den Betrieb des gesamten Lichtbandsystems notwendig sind. Mit anderen Worten besteht die Möglichkeit die Auslastung der jeweiligen Konverter-Einheiten zu optimieren und daher die Anzahl der Konverter-Einheiten im Lichtbandsystem zu reduzieren.

Schließlich können durch den modularen Aufbau einer Lichtbandleuchte mit einem oben beschriebenen Geräteträger 10 die jeweiligen Module aus einem vergleichsweise preiswerten Material (vorzugsweise als Blechteil) hergestellt werden, wohingegen das im montierten Zustand erkennbare außenliegende Leuchtengehäuse qualitativ hochwertig aus einem optisch ansprechenderen Material gefertigt werden kann (beispielsweise durch Aluminiumgussteile). Insgesamt kann daher eine Lichtbandleuchte mit einem Geräteträger 10 kostengünstiger hergestellt werden. Darüber hinaus kann der oben beschriebenen Geräteträger 10 in einer Vielzahl von unterschiedlichen Lichtbandleuchten eingesetzt werden, so dass sich auch in dieser Hinsicht ein Kostenvorteil durch die Verwendung von Gleichteilen ergibt.

Figur 10 zeigt eine Ansicht einer weiteren Ausführungsform einer erfindungsgemäßen Verteiler-Steckverbinderanordnung 10'. Wesentlicher Unterschied zu der in den Figuren 1 bis 9 gezeigten ersten bevorzugten Ausführungsform einer erfindungsgemäßen Verteiler-Steckverbinderanordnung 10 ist, dass die zweiten Anschlussmittel 15 nicht mehr auf der Vorderseite (Oberseite) angeordnet sind, sondern zweite Anschlussmittel 15' seitlich im Bereich der ersten Anschlussmittel 11' (Schraubklemmen 12') vorgesehen sind. Gleiche Bauteile sind mit apostrophierten Bezugszeichen versehen, so dass hinsichtlich der jeweiligen Funktion und bevorzugten Ausgestaltung nach oben verwiesen werden kann.

In dieser Ausführungsform kann somit die Verteiler-Steckverbinderanordnung 10' wesentlich kompakter ausgebildet werden, was wiederum zu einer wesentlichen Einsparung an Material und notwendigen Einbauraum führt. Auch zeigt dieses Ausführungsbeispiel, dass die genaue Anordnung der Anschlussmittel an der Verteiler-Steckverbinderanordnung je nach konkreter Einbausituation angepasst werden kann, d.h. das die einzelnen Anschlussmittel auch unterschiedlich belegt werden können.

Bei der in Figur 10 gezeigten Ausführungsform erfolgt beispielsweise ein Anschluss der Versorgungsspannung an den seitlichen zweiten Anschlussmittel 15'. Dabei können die Leitungen für die Versorgungsspannung beispielsweise an der oberen Schraubklemmenreihe angeordnet werden. Die untere Schraubklemmenreihe kann demgegenüber zum Durchschleifen oder Abgriff der ersten und zweiten Leitungen verwendet werden, die in und aus der Konverter-Einheit 120 führen, um beispielsweise einen weiteren Geräteträger (nicht gezeigt) daran anschließen zu können. Dies ist insbesondere dann von Vorteil, wenn die zu verbindenden Lichtbandleuchten nicht direkt aneinander liegend in Reihe angeordnet sind, sondern beispielsweise Lichtbandleuchten parallel zueinander angeordnet und miteinander verbunden werden sollen. Bei einer solchen Anordnung kann nur bedingt auf die dritten Anschlussmittel 17 (vgl. Figur 3) zurückgegriffen werden, da diese grundsätzlich für zu verbindende Lichtbandleuchten ausgelegt ist, die stirnseitig benachbart zueinander angeordnet sind. Für den Abgriff könnte darüber hinaus auch eine Phasenvorauswahl mittels eines entsprechend vorkonfigurierten Steckers erfolgen, der beispielsweise in die seitlichen zweiten Anschlussmittel 15' gesteckt werden könnte.

Die vorliegende Erfindung ist nicht auf die vorhergehend beschriebenen bevorzugten Ausführungsbeispiele beschränkt, solange sie vom Gegenstand der folgenden Ansprüche umfasst ist. Insbesondere ist die vorliegende Erfindung nicht auf die Verwendung von Geräteträgern mit jeweils nur einer ersten Steckverbinderanordnung beschränkt. Vielmehr können je nach Anwendungsfall mehrere Leuchtmittelträger an einem Geräteträger, der eine entsprechende Zahl an ersten Steckverbindungen umfasst, angeordnet werden.

## Patentansprüche

1. Verteiler-Steckverbinderanordnung (10; 10') für einen Geräteträger (100) einer Lichtbandleuchte, umfassend:
- erste Anschlussmittel (11; 11') zum Anschluss erster Leitungen eines ersten Stromversorgungskreises und zweiter Leitungen eines zweiten Stromversorgungskreises eines Geräteträgers (100), wobei zwischen dem ersten Stromversorgungskreis und dem zweiten Stromversorgungskreis eine Konverter-Einheit (120) zur elektrischen Kopplung des ersten und zweiten Stromversorgungskreises vorgesehen ist;
- zweite Anschlussmittel (15; 15'), die mit einer Versorgungs-Steckverbinderanordnung (50) in Eingriff bringbar sind, um die ersten Leitungen mit einer externen Stromversorgung zu verbinden; und
- dritte Anschlussmittel (17; 17'), die mit einer Brücken-Steckverbinderanordnung (60) eines weiteren Geräteträgers in Eingriff bringbar sind, die mit ersten und/oder zweiten Leitungen des weiteren Geräteträgers verbunden sind, um die ersten und/oder zweiten Leitungen des Geräteträgers (100) mit den ersten und/oder zweiten Leitungen des weiteren Geräteträgers zu verbinden;
**dadurch gekennzeichnet, dass** die Verteiler-Steckverbinderanordnung (10, 10') durch zumindest zwei miteinander verrastbare Kunststoffgehäuseteile bereitgestellt ist, wodurch die Möglichkeit besteht, das erste Kunststoffgehäuseteil der Verteiler-Steckverbinderanordnung von einer Rückseite her an den Geräteträger heranzuführen und das zweite Kunststoffgehäuseteil von einer Vorderseite her an den Geräteträger heranzuführen, so dass bei einem Verrasten der beiden Kunststoffgehäuseteile der Geräteträger zwischen diesen eingeklemmt wird und somit verliersicher zwischen diesen angeordnet ist.

2. Verteiler-Steckverbinderanordnung (10; 10') nach Anspruch 1, wobei das erste Anschlussmittel (11; 11') als Klemmleiste ausgebildet ist.

3. Verteiler-Steckverbinderanordnung (10; 10') nach einem der Ansprüche 1 oder 2, wobei das zweite Anschlussmittel (15) mit Buchsenelementen ausgebildet ist, in die korrespondierend ausgebildete Steckerelemente (54) der Versorgungs-Steckverbinderanordnung (50) aufnehmbar sind, um die ersten Leitungen mit einer externen Stromversorgung zu verbinden.

4. Verteiler-Steckverbinderanordnung (10; 10') nach einem der vorhergehenden Ansprüche, wobei das dritte Anschlussmittel (17; 17') mit Buchsenelementen (18; 18') ausgebildet ist, in die korrespondierend ausgebildete Steckerelemente (62) der Brücken-Steckverbinderanordnung (60) aufnehmbar sind, um die ersten und/oder zweiten Leitungen des Geräteträgers (100) mit den ersten und/oder zweiten Leitungen des weiteren Geräteträgers zu verbinden.

5. Verteiler-Steckverbinderanordnung (10; 10') nach einem der vorhergehenden Ansprüche, wobei an den zweiten Anschlussmitteln (15; 15') und/oder an den dritten Anschlussmitteln (17) Rastelemente (16, 19) vorgesehen sind, um die Versorgungs-Steckverbinderanordnung (50) und/oder die Brücken-Steckverbinderanordnung (60) lösbar mit der Verteiler-Steckverbinderanordnung (10; 10') zu verbinden.

6. Verteiler-Steckverbinderanordnung (10; 10') nach einem der vorhergehenden Ansprüche,
wobei die Verteiler-Steckverbinderanordnung (10; 10') Rast-und/oder Anlagemittel (13) umfasst, um die Verteiler-Steckverbinderanordnung (10; 10') lösbar mit dem Geräteträger (100) zu verbinden, und/oder wobei die Verteiler-Steckverbinderanordnung (10) zumindest eine Führungshülse (14) umfasst, in die ein Erdungskontaktelement (51) der Versorgungs-Steckverbinderanordnung (50) einführbar ist, um eine Erdungsverbindung zwischen der Versorgungs-Steckverbinderanordnung (50) und dem Geräteträger (100) bereitzustellen.

7. Geräteträger (100) für eine Lichtbandleuchte, umfassend:
- erste Leitungen zur Bildung eines ersten Stromversorgungskreises;
- zweite Leitungen zur Bildung eines zweiten Stromversorgungkreises; und
- zumindest eine Verteiler-Steckverbinderanordnung (10; 10') nach einem der Ansprüche 1 bis 6, wobei die Konverter-Einheit (120) auf dem Geräteträger (100) angeordnet ist.

8. Geräteträger (100) nach Anspruch 7, wobei die ersten und zweiten Leitungen am ersten Anschlussmittel (11; 11') der Verteiler-Steckverbinderanordnung (10; 10') angeschlossen sind.

9. Geräteträger (100) nach einem der Ansprüche 7 oder 8, wobei die Verteiler-Steckverbinderanordnung (10; 10') beabstandet von einem Rand des Geräteträgers (100) angeordnet ist.

10. Geräteträger (100) nach einem der Ansprüche 7 bis 9, wobei zwischen dem Rand des Geräteträgers (100) und der Verteiler-Steckverbinderanordnung (10; 10') zumindest ein Befestigungselement (180) zur Befestigung des Geräteträgers (100) an einer Lichtbandschiene angeordnet ist.

11. Geräteträger (100) nach einem der Ansprüche 7 bis 10, wobei die ersten Leitungen und/oder die zweiten Leitungen an der Rückseite des Geräteträgers (100) angeordnet sind, so dass die ersten Leitungen und/oder die zweiten Leitungen im montierten Zustand der Lichtbandleuchte durch den Geräteträger (100) verdeckt werden.

12. Geräteträger (100) nach einem der Ansprüche 7 bis 11,
wobei der Geräteträger (100) im Wesentlichen aus einem Metallblech bereitgestellt ist, und/oder
wobei der Geräteträger (100) im Wesentlichen einen u-förmigen Querschnitt aufweist, wobei vorzugsweise
die ersten Leitungen innerhalb des u-förmigen Querschnitts des Geräteträgers (100) angeordnet sind, und/oder
die zweiten Leitungen innerhalb des u-förmigen Querschnitts des Geräteträgers (100) angeordnet sind.

13. Geräteträger (100) nach einem der Ansprüche 7 bis 12,
wobei die Konverter-Einheit (120) an einer Vorderseite des Geräteträgers (100) angeordnet ist, und/oder
wobei die Konverter-Einheit (120) an der Rückseite des Geräteträgers (100) mit den ersten und zweiten Leitungen elektrisch verbunden ist.

14. Geräteträger (100) nach einem der Ansprüche 7 bis 13, wobei der zweite Stromversorgungskreis zumindest eine erste auf der Vorderseite des Geräteträgers (100) angeordnete Steckverbinderanordnung (110) aufweist, die derart ausgebildet ist, um mit einer zweiten auf einem Leuchtmittelträger angeordneten Steckverbinderanordnung in Eingriff gebracht zu werden, um den zumindest einen Leuchtmittelträger mit dem zweiten Stromversorgungskreis zu verbinden,
wobei vorzugsweise die erste Steckverbinderanordnung (110) an der Rückseite des Geräteträgers (100) mit den zweiten Leitungen elektrisch verbunden ist.

15. Lichtbandleuchte, umfassend zumindest einen Geräteträger (100) nach einem der Ansprüche 7 bis 14.

## Claims

1. A distributor plug-in connector arrangement (10; 10') for a device carrier (100) of a light strip lamp, comprising:
- first connecting means (11; 11') for connecting first lines of a first power supply circuit and second lines of a second power supply circuit of a device carrier (100), wherein a converter unit (120) is provided between the first power supply circuit and the second power supply circuit for electrically coupling the first and second power supply circuits;
- second connecting means (15; 15'), which can be brought into engagement with a supply plug-in connector arrangement (50) in order to connect the first lines to an external power supply; and
- third connecting means (17; 17'), which can be brought into engagement with a bridge plug-in connector arrangement (60) of a further device carrier, which connecting means are connected to first and/or second lines of the further device carrier in order to connect the first and/or second lines of the device carrier (100) to the first and/or second lines of the further device carrier;
**characterized in that** the distributor plug-in connector arrangement (10, 10') is realized by at least two plastic housing parts that can be snap-fit together, whereby the possibility is provided to feed the first plastic housing part of the distributor plug-in connector arrangement from a rear side to the device carrier and to feed the second plastic housing part from a front side to the device carrier, such that, when the two plastic housing parts are snapped together, the device carrier is clamped between them and is thus arranged captively between them.

2. The distributor plug-in connector arrangement (10; 10') according to claim 1, wherein the first connecting means (11; 11') is configured as a clamping bar.

3. The distributor plug-in connector arrangement (10; 10') according to any one of claims 1 or 2, wherein the second connecting means (15) is formed with bushing elements into which correspondingly formed male elements (54) of the supply plug-in connector arrangement (50) are receivable in order to connect the first lines to an external power supply.

4. The distributor plug-in connector arrangement (10; 10') according to any of the preceding claims, wherein the third connecting means (17; 17') is formed with bushing elements (18; 18') into which correspondingly formed male elements (62) of the bridge plug-in connector arrangement (60) are receivable in order to connect the first and/or second lines of the device carrier (100) to the first and/or second lines of the further device carrier.

5. The distributor plug-in connector arrangement (10; 10') according to any of the preceding claims, wherein snapping elements (16, 19) are provided at the second connecting means (15; 15') and/or at the third connecting means (17) in order to releasably connect the supply plug-in connector arrangement (50) and/or the bridge plug-in connector arrangement (60) to the distributor plug-in connector arrangement (10; 10').

6. The distributor plug-in connector arrangement (10; 10') according to any one of the preceding claims,
wherein the distributor plug-in connector arrangement (10; 10') comprises snapping and/or abutting means (13) in order to releasably connect the distributor plug-in connector arrangement (10; 10') to the device carrier (100), and/or wherein the distributor plug-in connector arrangement (10) comprises at least one guide sleeve (14), into which a grounding contact element (51) of the supply plug-in connector arrangement (50) is insertable in order to provide a grounding connection between the supply plug-in connector arrangement (50) and the device carrier (100).

7. A device carrier (100) for a light strip lamp, comprising:
- first lines for forming a first power supply circuit;
- second lines for forming a second power supply circuit; and
- at least one distributor plug-in connector arrangement (10; 10') according to any one of claims 1 to 6, wherein the converter unit (120) is arranged on the device carrier (100).

8. The device carrier (100) according to claim 7, wherein the first and second lines are connected to the first connecting means (11; 11') of the distributor plug-in connector arrangement (10; 10') .

9. The device carrier (100) according to any one of claims 7 or 8, wherein the distributor plug-in connector arrangement (10; 10') is arranged at a distance from an edge of the device carrier (100) .

10. The device carrier (100) according to any one of claims 7 to 9, wherein at least one fastening element (180) is arranged between the edge of the device carrier (100) and the distributor plug-in connector arrangement (10; 10') for fastening the device carrier (100) to a light strip bar.

11. The device carrier (100) according to any one of claims 7 to 10, wherein the first lines and/or the second lines are arranged on the rear side of the device carrier (100) such that the first lines and/or the second lines are hidden by the gear device carrier (100) in the mounted state of the light strip lamp.

12. The device carrier (100) according to any one of claims 7 to 11,
wherein the device carrier (100) is substantially realized from a metal sheet, and/or
wherein the device carrier (100) has a substantially u-shaped cross-section, wherein preferably
the first lines are arranged within the u-shaped cross-section of the device carrier (100), and/or
the second lines are arranged within the u-shaped cross-section of the device carrier (100).

13. The device carrier (100) according to any one of claims 7 to 12,
wherein the converter unit (120) is arranged at a front side of the device carrier (100), and/or
the converter unit (120) is electrically connected at the rear side of the device carrier (100) to the first and second lines.

14. The device carrier (100) according to any one of claims 7 to 13, wherein the second power supply circuit comprises at least one first plug-in connector arrangement (110) arranged on the front side of the device carrier (100), which plug-in connector arrangement is configured so as to be brought into engagement with a second plug-in connector arrangement arranged on a light source carrier in order to connect the at least one light source carrier to the second power supply circuit,
wherein the first plug-in connector arrangement (110) is preferably electrically connected at the rear side of the device carrier (100) to the second lines.

15. A light strip lamp comprising at least one device carrier (100) according to any one of claims 7 to 14.

## Revendications

1. Ensemble distributeur-connecteur enfichable (10 ; 10') destiné à une platine (100) d'un luminaire pour chemin lumineux, comprenant :
- des premiers moyens de connexion (11 ; 11') destinés à la connexion de premiers conducteurs d'un premier circuit d'alimentation électrique et de deuxièmes conducteurs d'un deuxième circuit d'alimentation électrique d'une platine (100), une unité formant convertisseur (120) permettant le couplage électrique du premier et du deuxième circuit d'alimentation électrique étant prévue entre le premier circuit d'alimentation électrique et le deuxième circuit d'alimentation électrique,
- des deuxièmes moyens de connexion (15 ; 15') susceptibles de s'emboîter sur un ensemble alimentation-connecteur enfichable (50) pour connecter les premiers conducteurs à une alimentation externe, et
- des troisièmes moyens de connexion (17 ; 17') susceptibles de s'emboîter sur un ensemble pontage-connecteur enfichable (60) d'une autre platine et qui sont connectés aux premiers et/ou deuxièmes conducteurs de l'autre platine pour connecter les premiers et/ou deuxièmes conducteurs de la platine (100) aux premiers et/ou deuxièmes conducteurs de l'autre platine ;
**caractérisé en ce que** l'ensemble distributeur-connecteur enfichable (10, 10') est assuré par au moins deux parties de boîtier en plastique encliquetables l'une dans l'autre, offrant ainsi la possibilité d'appliquer la première partie de boîtier en plastique de l'ensemble distributeur-connecteur enfichable sur la platine par l'arrière et la deuxième partie de boîtier en plastique par l'avant, de telle façon que, lors de l'encliquetage des deux parties de boîtier en plastique, la platine se trouve enserrée entre elles et ainsi agencée à demeure entre ces dernières.

2. Ensemble distributeur-connecteur enfichable (10 ; 10') selon la revendication 1, dans lequel le premier moyen de connexion (11 ; 11') est conçu sous la forme d'une barrette de raccordement.

3. Ensemble distributeur-connecteur enfichable (10 ; 10') selon l'une des revendications 1 et 2, dans lequel le deuxième moyen de connexion (15) est doté d'éléments femelles susceptibles de recevoir des éléments mâles (54) de l'ensemble alimentation-connecteur enfichable (50) constitués de manière correspondante pour connecter les premiers conducteurs à une alimentation externe.

4. Ensemble distributeur-connecteur enfichable (10 ; 10') selon l'une quelconque des revendications précédentes, dans lequel le troisième moyen de connexion (17 ; 17') est doté d'éléments femelles (18 ; 18') susceptibles de recevoir des éléments mâles (62) de l'ensemble pontage-connecteur enfichable (60) constitués de manière correspondante pour connecter les premiers et/ou deuxièmes conducteurs de la platine (100) aux premiers et/ou deuxièmes conducteurs de l'autre platine.

5. Ensemble distributeur-connecteur enfichable (10 ; 10') selon l'une quelconque des revendications précédentes, dans lequel des éléments d'encliquetage (16, 19) sont prévus au niveau des deuxièmes moyens de connexion (15 ; 15') et/ou des troisièmes moyens de connexion (17) pour connecter de manière amovible l'ensemble alimentation-connecteur enfichable (50) et/ou l'ensemble pontage-connecteur enfichable (60) à l'ensemble distributeur-connecteur enfichable (10 ; 10').

6. Ensemble distributeur-connecteur enfichable (10 ; 10') selon l'une quelconque des revendications précédentes,
dans lequel l'ensemble distributeur-connecteur enfichable (10 ; 10') comporte des moyens d'encliquetage et/ou de butée (13) permettant de raccorder l'ensemble distributeur-connecteur enfichable (10 ; 10') de manière amovible à la platine (100), et/ou
dans lequel l'ensemble distributeur-connecteur enfichable (10) comporte au moins une bague (14) dans laquelle peut être introduit un élément de contact de mise à la terre (51) de l'ensemble alimentation-connecteur enfichable (50) afin d'assurer une mise à la terre entre l'ensemble alimentation-connecteur enfichable (50) et la platine (100).

7. Platine (100) destinée à un luminaire pour chemin lumineux, comprenant :
- des premiers conducteurs destinés à constituer un premier circuit d'alimentation électrique,
- des deuxièmes conducteurs destinés à constituer un deuxième circuit d'alimentation électrique, et
- au moins un ensemble distributeur-connecteur enfichable (10 ; 10') selon l'une des revendications 1 à 6, ladite unité formant convertisseur (120) étant agencée sur la platine (100).

8. Platine (100) selon la revendication 7, dans laquelle les premiers et deuxièmes conducteurs sont connectés au premier moyen de connexion (11 ; 11') de l'ensemble distributeur-connecteur enfichable (10 ; 10').

9. Platine (100) selon l'une des revendications 7 et 8, dans laquelle l'ensemble distributeur-connecteur enfichable (10 ; 10') est espacé d'un bord de la platine (100).

10. Platine (100) selon l'une des revendications 7 à 9, dans laquelle au moins un élément de fixation (180) destiné à fixer la platine (100) à un rail pour chemin lumineux est agencé entre le bord de la platine (100) et l'ensemble distributeur-connecteur enfichable (10 ; 10').

11. Platine (100) selon l'une des revendications 7 à 10, dans laquelle les premiers conducteurs et/ou les deuxièmes conducteurs sont agencés sur l'arrière de la platine (100) de telle façon que les premiers conducteurs et/ou les deuxièmes conducteurs sont masqués par la platine (100) une fois que le luminaire pour chemin lumineux est monté.

12. Platine (100) selon l'une des revendications 7 à 11,
ladite platine (100) étant assurée essentiellement par une tôle métallique, et/ou
ladite platine (100) présentant essentiellement une section transversale en U, étant entendu de préférence que
les premiers conducteurs sont agencés à l'intérieur de la section transversale en U de la platine (100), et/ou les deuxièmes conducteurs sont agencés à l'intérieur de la section transversale en U de la platine (100).

13. Platine (100) selon l'une des revendications 7 à 12,
dans laquelle l'unité formant convertisseur (120) est agencée sur l'avant de la platine (100), et/ou
dans laquelle l'unité formant convertisseur (120) est raccordée électriquement, sur l'arrière de la platine (100), aux premiers et deuxièmes conducteurs.

14. Platine (100) selon l'une des revendications 7 à 13, dans laquelle le deuxième circuit d'alimentation électrique présente au moins un premier ensemble connecteur enfichable (110) agencé sur l'avant de la platine (100) et conçu de façon à pouvoir s'emboîter sur un deuxième ensemble connecteur enfichable agencé sur un support de moyens lumineux pour connecter l'au moins un support de moyens lumineux au deuxième circuit d'alimentation électrique,
ledit premier ensemble connecteur enfichable (110) étant de préférence raccordé électriquement, sur l'arrière de la platine (100), aux deuxièmes conducteurs.

15. Luminaire pour chemin lumineux, comprenant au moins une platine (100) selon l'une des revendications 7 à 14.
